# EUROPÄISCHE PATENTSCHRIFT

(11) **EP 0 206 153 B1**
(45) Veröffentlichungstag und Bekanntmachung des Hinweises auf die Patenterteilung: **19.09.1990**
(21) Anmeldenummer: 86108044.8
(22) Anmeldetag: 12.06.1986
(51) Int. Cl.: F04C 23/00

(54) **Kompakte Luftverdichteranlage, insbesondere mit einem Schraubenrotorenverdichter**
Compact air compression installation, especially with a screw compressor
Dispositif compact de compression d'air, en particulier avec un compresseur à vis

(30) Priorität: 20.06.1985 DE 3521977
(43) Veröffentlichungstag der Anmeldung: 30.12.1986
(73) Patentinhaber: MAHLE GMBH, D-70376 Stuttgart (DE)
(72) Erfinder: Zolldann, Wolf, D-7307 Aichwald (DE)

(56) Entgegenhaltungen:
- FR-A- 2 171 653
- FR-A- 2 503 278
- GB-A- 783 339

## Beschreibung

Die Erfindung betrifft eine kompakte Luftverdichteranlage mit einem Verdichter, insbesondere mit einem Schraubenrotorenverdichter nach dem Oberbegriff des Patentanspruchs 1. Derartige Verdichteranlagen sind z.B. aus DE-A-29 38 557 bekannt. Das Verdichtergehäuse ist dort im Innenraum des Ölabscheidebehälters eingearbeitet, d.h. das Schraubenrotorengehäuse wird dort zusammen mit dem Ölabscheidebehälter als ein integriertes Teil hergestellt.

Diese Ausführung hat den Nachteil, daß für das Schraubenrotorengehäuse, in dem die Schraubenrotoren gelagert sind, dasselbe Material verwendet werden muß wie für das gesamte Ölabscheidebehältergehäuse. Dadurch kann das Material entweder nicht den Lageranforderungen entsprechend optimiert werden oder es muß für sämtliche Gehäuseteile hochwertiges und damit auch teueres Material verwendet werden, was unwirtschaftlich ist.

Eine andere Möglichkeit besteht darin, ein z.B. Schraubenrotorengehäuse aus unterschiedlichem Material in das Innere des Ölabscheidebehälters hinein zu integrieren bzw. nachträglich einzusetzen. In diesem Fall ist nicht nur die Herstellung kompliziert, sondern es muß für das Schraubenrotorengehäuse auch in Kauf genommen werden, daß im Inneren des Ölabscheidebehälters stark variierende Betriebsbedingungen wie z.B. Temperatur- und Druckveränderungen, auf das Schraubenrotorengehäuse einwirken und dadurch die Lagergenauigkeit negativ beeinflu- ßen können.

Darüber hinaus ist es beispielsweise aus GB-A-783 339 auch bereits bekannt, das Verdichtergehäuse separat auszuführen und an den Ölabscheidebehälter anzuflanschen. Bei jener bekannten Ausführung sind unter anderem für die Ölversorgung noch getrennt anzuschließende Zuleitungen erforderlich. Dies ist umständlich und unrationell.

Bei einer Luftverdichteranlage nach FR-A-25 03 298, bei der das Verdichtergehäuse ebenfalls angeflanscht ist, besteht der gleiche Nachteil.

Hier eine Verbesserung in bezug auf einen konstruktiv möglichst einfachen und kompakten Aufbau der Verdichteranlage zu finden, ist Aufgabe der Erfindung. Bei der anzustrebenden Lösung sollen weiterhin unterschiedliche Materialien für das Verdichtergehäuse und die übrigen Teile des Ölabscheidebehälters gewählt werden können. Ferner soll das Verdichtergehäuse ohne jede Rücksichtnahme auf die inneren Raumverhältnisse des Ölabscheidebehälters gestaltbar sein.

Gelöst wird die erfindungsgemäße Aufgabe durch eine Ausführung der Verdichteranlage nach den Merkmalen des kennzeichnenden Teils des Patentanspruchs 1.

Zweckmäßige Ausgestaltungen sind Gegenstand der Unteransprüche.

Besondere Vorteile der Erfindung bestehen in folgendem:

Kräfte durch Temperaturdehnung oder inneren Überdruck im Ölabscheidebehälter können weitgehend vom z.B. Schraubenrotorengehäuse fern gehalten werden
es können unterschiedliche Materialien für das Verdichtergehäuse und den Ölabscheidebehälter ohne Bedenken eingesetzt werden
es wird ein Eingußteil für den Ölabscheidebehälter vermieden (das separate z.B. Schraubenrotorengehäuse hat die selbe Innenform wie das Eingußteil, die Außenkontur kann frei geformt werden)
an einem kleinen, handlichen Verdichtergehäuse kann die Bearbeitung genauer und leichter erfolgen als an einem Verdichtergehäuse mit angeformtem Öl- und Abscheideraum
es können verschiedene Schraubenrotorengehäuse angeflanscht werden

bei einem Lagerschaden mit Beschädigung des Verdichtergehäuses kann letzteres leicht susgewechselt werden, wobei das zu ersetzende Teil relativ klein und billig ist.

Weitere Vorteile ergeben sich aus dem nachfolgend anhand der Zeichnung beschriebenen Ausführungsbeispiel. Es zeigen
Fig. 1 eine Ansicht der Luftverdichteranlage
Fig. 2 die Ansicht der Flanschdichtung zwischen Schraubenrotorengehäuse und Ölabscheidebehälter
Fig. 3 die Verdichteranlage im Schnitt nach. Linie 111-111
Fig. 4 einen Schnitt durch die Verdichteranlage nach Linie IV-IV.
Fig. 5 die Verdichteranlage im Schnitt nach Linie 111-111 mit einer alternativen Ausgestaltung der Einbauten des Ölabscheidebehälters.

Die Luftverdichteranlage besteht im wesentlichen aus dem Ölabscheidebehälter 1, dem daran angeflanschten Schraubenrotorengehäuse 2, dem Antriebsmotor 3 sowie dem Riemenantrieb 4 zwischen Antriebsmotor 3 und Schraubenrotoren 5 in einem Schraubenrotorengehäuse 2.

Das Schraubenrotorengehäuse 2 ist über einen Flansch 6 an einem Gegenflansch 7 des Ölabscheidegehäuses 2 efestigt. Zwischen den Flanschen 6, 7 sind einzelne Räume ausgebildet, und zwar ein Raum B, durch den die verdichtete Druckluft in den Ölabscheidebehälter 1 geführt wird, ein Raum 9, durch den die durch das Luftfilter 10 angesaugte Luft in das Schraubenrotorengehäuse 2 geleitet wird und ein Raum 11, aus dem Öl an die Schraubenrotoren 5 in dem Schraubenrotorengehäuse 2 gespritzt und zu den Lagerstellen der Rotoren 5 geführt wird. Der Raum 8 ist eine Art Pufferraum und dient als Schalldämpfer am Auslaß des Schraubenrotorengehäuses für die verdichtete Luft. Der Durchgang aus dem Raum 8 in das Innere des Ölabscheidebehälters 1 ist als Drosselbohrung 12 ausgebildet. Zwischen den Flanschen 6 und 7 ist eine Formdichtung 13 vorgesehen. Der Raum 9 kann auch entfallen. Die angesammelte Luft wird dann auf andere Weise direkt dem Schraubenrotorengehäuse 2 zugeführt. Durch die Drosselbohrung 12 gelangt die verdichtete Luft in einen Ringraum 14 der radial innen von einer eingesetzten Ringwand 15 begrenzt ist. Innerhalb der Ringwand 15 ist zentrisch mit Abstand ein radial durchströmbares Ringfilter 16 eingesetzt Zwischen dem Ringfilter 16 und der Ringwand 15 ist ein Ringraum 14' vorhanden.

Die Drosselbohrung 12 mündet derart in den Ringraum 14, daß die verdichtete Luft dort tangential einmündet, wodurch für die in dem verdichteten Luftstrom enthaltenen Öltröpfchen eine Abscheidung durch Zyklonwirkung erreicht wird. Eine weitere Vorölabscheidung erfolgt bei Umströmen der verdichteten Luft um die Unterkante der Ringwand 15, wobei die Öltröpfchen direkt in den Ölsumpf 17 am Boden des Ölabscheidebehälters absinken können.

Die Ringwand 15 ist an ihrem oberen Ende durch einen Ringflansch 18, der die Ringwand nach radial innen und außen überragt, abgedeckt. Im einfachsten Fall sind die Ringwand 15 und der Ringflansch 18 miteinander z.B. vernietete oder verschweißte Blechteile. Die Ringwand 15 und der Ringflansch 18 bilden zusammen ein gemeinsames Einschubteil, das nach Abheben des oberen Deckels 19 des Ölabscheidebehälters einsetzbar ist. Auf die Lagerung dieses Einschubteiles am Ringfilter 16 wird nachfolgend noch näher eingegange werden.

Das nach Abnahme des Deckels 19 in das Innere des Ölabscheidebehälters 1 einführbare Ringfilter 16 ist an seiner unteren Stirnringfläche in einer Schale 20 gelagert. Die Schale 20 ist wiederum über eine Feder 21 auf dem Boden des Ölabscheidebehälters 1 abgestützt. An dem Dekkel 19 sind Anlageflächen 22 zur Erfassung der Ringflansches 18 oberhalb des Ringfilters 16 vorgesehen. Ist der Deckel 19 fest auf das Ölabscheidegehäuse 1 aufgesetzt, so ist das Ringfilter 16 eindeutig fixiert. Das aus Ringwand 15 und Ringflansch 18 bestehende Einschubteil ist zwischen der Anlagefläche 22 und der oberen Stirnringfläche des Ringfilters 16 eingespannt. Die Einspannung kann über Dichtung 23 erfolgen. Radial außen ist der Ringflansch 18 über eine Radialdichtung 24 gegenüber der Wand des Ölabscheidebehälters gedichtet. In der Schale 20 ist ein Schwimmer 25 angeordnet, der dafür sorgt, daß sich in der Schale 20 absetzendes Öl durch ein Rohr 26 abfließen und zu einem Ort niedrigeren Drucks abgeleitet werden kann.

Unterhalb des Schraubenrotorengehäuses 2 ist an der Außenwand des Ölabscheidebehälters im Bereich der Ölfüllung eine Ölfilterpatrone 27 und ein Mischventil 28 als Temperaturregler für den Ölkreislauf angeordnet. Über die Leitung 29 gelangt das Öl zum Ölkühler 30 und wieder zurück zum Mischventil 28. Das gefilterte Öl gelangt auf kürzestem Weg über eine Leitung 34 in den Ölverteil-Raum 11. Die Druckluft gelangt über Leitung 31 zum Nachkühler 32. Es werden die beiden Kühler 30 und 32 und der Antriebsmotor 3 von einem Lüfter 33 gekühlt.

Die Ölfilterpatrone 27 kann als Ölfilterpatrone 35 auch im Inneren des Ölabscheidebehälters 1 angeordnet sein. In diesem Fall ist sie am Boden dieses Behälters angeschraubt. Ihr ringförmiger Filtereinsatz wird von radial außen nach innen durchströmt. Das topfförmige Filtergehäuse ist an seiner durch eine Lochplatte abgedeckten offenen Seite mit einem zentralen Auslaß versehen, mit dem es auf einen Gewindestutzen 36 im Boden des Ölabscheidebehälters 1 so aufgeschraubt ist, daß die zur Rohseite des Filtereinsatzes führenden Lochplattenöffnungen frei im Inneren des Ölabscheidebehälters liegen.

Auf dem geschlossenen Ende des topfförmigen Filterpatronengehäuses liegt die Schale 20 auf. Um die Filterpatrone 35, die am Umfang ihres geschlossenen Endes mit einem Vierkantprofil zum formschlüssigen Ansetzen eines Greiwerkzeuges versehen ist, mit einem üblichen Schraubsteckschlüssel greifen zu können, ist die Schale 20 mit einem Ring versehen, der das Vierkantprofil der Filterpatrone 35 umgreift. Zusätzlich ist im Inneren der Schale ein zentraler Sechskant 37 angebracht, an den bequem ein üblicher Steckschlüssel angesetzt werden kann. In der Schale 20 ist ein Schwimmer 25 vorgesehen, der zwar etwas anders als der nach Figur 3 aufgebaut ist, aber die gleiche Funktion erfüllt. Das Ableitungs-Rohr 26 ist bei der Ausführung der Schale 20 nach der hier beschriebenen Figur 5 flexibel gestaltet, da die Schale 20 beim Wechsel des Ölfilters 27 aus ihrer Lage entfernt werden muß.

Die Anbringung des Ölfilters 35 im Inneren des Ölabscheidebehälters 1 hat den Vorteil, daß kein hochdruckfestes Patronengehäuse verwendet werden muß, da zwischen Filterroh- und Außenraum keine Druckdifferenz besteht. Das Filter 35 kann bei entferntem Deckel 19 zusammen mit dem Ringfilter 16 gewechselt werden. Um gleiche Wechselintervalle für die beiden Filter zu haben, werden deren Standzeiten zweckmäßigerweiße aufeinander abgestimmt.

## Patentansprüche

1. Luftverdichteranlage mit einem Verodichter, insbesondere mit einem Schraubenrotorenverdichter, der durch eine in den Verdichter eingespritzte Flüssigkeit gekühlt und geschmiert wird, einem Ölabscheidebehälter (1), einem Luftansaugfilter (10), einem Ölfilter (27) und einem Ölfeinabscheider (Ringfilter 16), bei der das Verdichtergehäuse (Schraubenrotorengehäuse 2) als separates, außen an den Ölabscheidebehälter (1) anflanschbares Teil ausgebildet ist und bei dem innerhalb des Flansches (6) des Verdichtergehäuses eine zur Abfuhr der verdichteten Luft in den Ölabscheidebehälter (1) dienende Öffnung vorgesehen ist, dadurch gekennzeichnet, daß durch den Flansch (6) auch noch eine Öffnung zur Ölversorgung des Verdichters in dessen Inneres führt und daß die Öffnungen innerhalb des Flansches (6) des Verdichtergehäuses (Schraubenrotorengehäuse (2)) in voneinander getrennte Räume leiten.

2. Verdichteranlage nach Anspruch 1, dadurch gekennzeichnet, daß innerhalb des Flansches (6) des Verdichtergehäusse (Schraubenrotorengehäuse 2) zusätzlich noch eine zu dessen Innerem führende Öffnung zum Luftansaugen vorgesehen ist, die in einen Raum (9) führt.

3. Verdichteranlage nach Anspruch 1 oder 2, gekennzeichnet durch die Merkmale:
(a) der Ölabscheidebehälter (1) ist kugelförmig oder zylindrisch mit vertikaler Achse ausgebildet,
(b) das Verdichtergehäuse (Schraubenrotorengehäuse 2) ist in der oberen Hälfte der zylindrischen oder kugelförmigen Außenwand des' Ölabscheidebehälters (1) angeflanscht und die Achsen der darin gelagerten Rotoren verlaufen im wesentlichen horizontal,
(c) der Ölfeinabscheider ist ein radial durchströmtes, ringförmiges etwa zentrisch zur Vertikalachse des Ölabscheidebehälters (1) angeordnetes an seiner unteren Öffnung durch ein Schwimmerventil (25) verschlossenes Ringfilter (16),
(d) zwischen der radialen Außenwand des Ölfeinabscheiders (Ringfilter 16) und Innenwand des Ölabscheidebehälters (1) ist eine diesen Raum in zweinur nach unten offene Ringkammern (14,14') trennende Ringwand (15) vorgesehen, wobei die äußere Ringkammer (14) an ihrem oberen Ende mit dem Raum (8) in Verbindung steht, in den die verdichtete Luft aus dem Verdichtergehäuse (Schraubenrotorengehäuse 2) strömt.

4. Verdichteranlage nach einem der vorhergehenden Ansprüche, dadurch gekennzeichnet, daß der zur Aufnahme der verdichteten Luft dienende Raum (8) zwischen dem Flansch (6) des Verdichtergehäuses (Schraubenrotorengehäuse 2) und dem Gegenflansch (7) des Ölabscheidegehäuses (1) liegt und durch Drosselbohrung (12) mit dem Innenraum des Ölabscheidebehälters (1) verbunden ist.

5. Verdichteranlage nach einem der vorhergehenden Ansprüche, gekennzeichnet durch die Merkmale:
(a) der Ölabscheidebehälter (1) ist von oben durch einen die Einführöffnung für den Ölfeinabscheider (Ringfilter 16) abdeckenden Deckel (19) verschlossen
(b) an innen an dem Deckel (19) mit Abstand vorgesehenen Anlageflächen (22) liegt der Ölfeinanscheider (Ringfilter 16) mit seiner oberen Stirnringfläche an, während er nach unten an einer das Schwimmerventil (25) enthaltenden am Boden des Ölabscheidebehälters (1) gelagerten Schale (20) elastisch dichtend gelagert ist.

6. Verdichteranlage nach einem der vorhergehenden Ansprüche, dadurch gekennzeichnet, daß die Schale (20) auf einem an dem Boden des Ölabscheidebehälters (1) angebrachten Halter für ein innerhalb des Ölabscheidebehälters zwischen Ölabscheidebehälterboden und Schale angeordnetes Ölfilter gelagert ist.

7. Verdichteranlage nach Anspruch 6, dadurch gekennzeichnet, daß der Halter und das Ölfilter zu einer an dem Boden des Ölabscheidebehälters (1) anschraubbaren topfförmigen Filterpatrone (35) integriert sind, wobei die Schale (20) auf dem geschlossenen Ende des Gehäuses der Filterpatrone (35) anliegt, in dem ein ringförmiger Filtereinsatz von radial außen nach innen durchströmt wird und bei dem das gereinigte Öl die Filterpatrone und damit gleichzeitig den Ölabscheidebehälter durch eine zentrale in Filterlängsachse vorgesehene Öffnung in deren Bereich die Filterpatrone auf dem Ölabscheidebehälterboden angeschraubt ist, verläßt, während das zu filternde Öl durch in dem Gehäuse der Filterpatrone (35) vorgesehene Öffnungen in dieses eindringt.

8. Verdichteranlage nach Anspruch 7, dadurch gekennzeichnet, daß die Filterpatrone (35) am Umfang ihres geschlossenen topfförmigen Filtergehäuses mit einem Vielkantenprofil versehen ist, auf das ein an die Schale (20) fest angebrachter Ring mit entsprechend negativem Profil axial aufschiebbar ist und daß die Schale (20) in der Achse des mit dieser verbundenen Ringes mit einem zentralen Greifnocken (37), wie insbesondere einem Vieroder Sechskantprofil, versehen ist.

9. Verdichteranlage nach einem der vorhergehenden Ansprüche, dadurch gekennzeichnet, daß die Ringwand (15) an ihrem oberen Ende mit einem die Ringwand (15) radial beidseitig überragenden Ringflansch (18) verbunden ist, der radial innen zwischen der oberen Stirnseite und der diese abstützenden Anlagefläche (22) des Deckels (19) eingeklemmt ist und radial außen über eine Radialdichtung (24) an der Innenwand des Ölabscheidebehälters (1) anliegt.

## Revendications

1. Installation de compression d'air, comprenant en particulier un compresseur à vis refroidi et lubrifié par un liquide injecté dans le compresseur, un récipient de séparation d'huile (1), un filtre d'aspiration d'air (10), un filtre à huile (27) et un séparateurfin d'huile (filtre annulaire 16), dans laquelle le boîtier du compresseur (boîtier de compresseur à vis 2) est constitué sous forme d'une pièce séparée pouvant être bridée extérieurement sur le récipient de séparation d'huile (1) et dans laquelle est prévue à l'intérieur de la bride (6) du boîtier du compresseur une ouverture servant au passage de l'air comprimé dans le récipient de séparation d'huile (1), caractérisée en ce qu'une autre ouverture à travers la bride (6) conduit à l'intérieur du compresseur pour l'alimentation en huile de celui-ci et que les ouvertures prévues à l'intérieur de la bride (6) du boîtier du compresseur (boîtier de compresseur à vis 2) conduisent dans des espaces séparés l'un de l'autre.

2. Installation selon la revendication 1, caractérisée en ce qu'à l'intérieur de la bride (6) du boîtier du compresseur (boîtier de compresseur à vis 2) est prévue en outre encore une ouverture conduisant à l'intérieur de celui-ci pour l'aspiration d'air, qui conduit dans un espace (9).

3. Installation selon l'une des revendications 1 et 2, comportant les caractéristiques suivantes:
(a) le récipient de séparation d'huile (1) a une configuration sphérique ou cylindrique à axe vertical,
(b) le boîtier du compresseur (boîtier de compresseur à vis 2) est bridé dans la moitié supérieure de la paroi extérieure cylindrique ou sphérique du récipient de séparation d'huile (1) et les axes des rotors qui y sont montés s'étendent sensiblement horizontalement,
(c) le séparateurfin d'huile est un filtre annulaire (16) de forme annulaire traversé radialement, disposé à peu près de façon centrale par rapport à l'axe vertical du récipient de séparation d'huile (1) et fermé par une soupape à flotteur (25) à son ouverture inférieure,
(d) il est prévu entre la paroi extérieure radiale du séparateur fin d'huile (filtre annulaire 16) et la paroi interne du récipient de séparation d'huile (1) une paroi annulaire (15) séparant cet espace en deux chambres annulaires (14, 14') ouvertes seulement vers le bas, la chambre annulaire extérieure (14) étant en communication à son extrémité supérieure avec l'espace (8) dans lequel l'air comprimé s'écoule en provenance du boîtier du compresseur (boîtier de compresseur à vis 2).

4. Installation selon l'une des revendications précédentes, caractérisée en ce que l'espace (8) servant à la réception de l'air comprimé est situé entre la bride (6) du boîtier du compresseur (boîtier de compresseur à vis 2) et la bride opposée (7) du boîtier de séparation d'huile (1) et est relié à l'espace interne du récipient de séparation d'huile (1) à travers un orifice d'étranglement (12).

5. Installation selon l'une des revendications précédentes, comportant les caractéristiques suivantes:
(a) le récipient de séparation d'huile (1) estfermé par le haut par un couvercle (19) obturant l'ouverture d'entrée du séparateur fin d'huile (filtre annulaire 16),
(b) le séparateur fin d'huile (filtre annulaire 16) est en contact par sa face annulaire frontale supérieure avec des surfaces d'appui (22) prévues de façon espacée, intérieurement, sur le couvercle (19), tandis qu'il porte vers le bas de façon étanche et élastique sur une cuvette (20) contenant la soupape à flotteur (25), logée au fond du récipient de séparation d'huile (1).

6. Installation selon l'une des revendications précédentes, caractérisée en ce que la cuvette (20) s'appuie sur un élément de retenue pour un filtre à huile disposé entre le fond du récipient de séparation d'huile et la cuvette, fixé au fond du récipient de séparation d'huile (1).

7. Installation selon la revendication 6, caractérisée en ce que l'élément de retenue et le filtre à huile sont intégrés en une cartouche de filtre en forme de pot pouvant être vissée au fond du récipient de séparation d'huile (1), la cuvette (20) s'appuyant sur l'extrémité fermée du boîtier de la cartouche de filtre (35), dans lequel un filtre remplaçable annulaire est traversé radialement de l'extérieur vers l'intérieur et dans lequel l'huile nettoyée quitte la cartouche de filtre et en même temps le récipient de séparation d'huile par une ouverture centrale prévue dans l'axe longitudinal du filtre, dans la région de laquelle la cartouche de filtre est vissée sur le fond du récipient de séparation d'huile, tandis que l'huile à filtrer pénètre dans le boîtier de la cartouche de filtre (35) à travers des ouvertures prévues dans celui-ci.

8. Installation selon la revendication 7, caractérisée en ce que la cartouche de filtre (35) est munie sur le pourtour de son boîtier de filtre fermé en forme de pot d'un profil polygonal sur lequel peut s'enfiler axialement une bague à profil négatif correspondant qui peut être fixée fermement à la cuvette (20), et que la cuvette (20) est munie dans l'axe de la bague qui y est reliée d'une saillie de prise centrale (37), en particulier un profil carré ou hexagonal.

9. Installation selon l'une des revendications précédentes, caractérisée en ce que la paroi annulaire (15) est reliée à son extrémité supérieure à une bride annulaire (18) faisant saillie radialement de part et d'autre de la paroi annulaire (15), qui est serrée, radialement intérieurement, entre la face frontale supérieure et la surface d'appui (22) du couvercle (19) qui supporte celle-ci et s'appuie, radialement extérieurement, sur la paroi interne du récipient de séparation d'huile (1) par l'intermédiaire d'un joint radial (24).

## Claims

1. An air compressor plant, particularly with a helical rotor compressor which is cooled and lubricated by a fluid injected into the compressor and with an oil separating container (1), an air intake filter (10), an oil filter (27) and a fine oil separator (ring filter 16) in which the compressor housing (helical rotor housing 2) is constructed as a separate part which can be flanged onto the outside of the oil separator container (1) and in which there is within the flange (6) of the compressor housing an aperture which serves to discharge compressed air into the oil separator container (1), characterised in that also extending through the flange (6) is an aperture for supplying oil to the interior of the compressor and in that the apertures within the flange (6) of the compressor housing (helical rotor housing 2) lead into separate spaces.

2. A compressor plant according to Claim 1, characterised in that within the flange (6) of the compressor housing (helical rotor housing 2) there is also, leading into its interior an aperture for the drawing in of air which leads into a space (9).

3. A compressor plant according to Claim 1 or 2, characterised by the features:
. (a) the oil separating container (1) is spherical or cylindrical with a vertical axis,
(b) the compressor housing (helical rotor housing 2) is flanged on in the upper half of the cylindrical or spherical outer wall of the oil separating container (1), the axes of the rotors mounted therein extending substantially horizontally,
(c) the fine oil separator is an annular ring filter (16) through which the flow passes radially and which is disposed substantially centrally in relation to the vertical axis of the oil separating container (1) and which is closed at its bottom orifice by a float valve (25),
(d) between the radial outer wall of the fine oil separator (ring filter 16) and inner wall of the oil separating container (1) there is, separating this space into two only bottom-opening annular chambers (14,14'), an annular wall (15), the outer annular wall (14) being connected att/stop end to the space (8) into which the compressed air flows out of the compressor housing (helical rotor housing 2).

4. A compressor plant according to one of the precediing Claims, characterised in that the space (8) which serves to receive the compressed air is disposed between the flange (6) of the compressor housing (helical rotor housing 2) and the mating flange (7) of the oil separator housing (1) and is connected to the interior of the oil separating container (1) by a throttling bore (12).

5. A compressor plant according to one of the preceding Claims, characterised by the following features:
(a) the oil separating container (1) is closed from above by a cover (19) which covers the feed- in aperture for the fine oil separator (ring filter 16),
(b) bearing on spaced apart supporting surfaces (22) on the inside of the cover (19) is the upper annular end face of the fine oil separator (ring filter 16), while at the bottom it is mounted in elastically sealing-tight manner on a shell (20) containing the float valve (25) and mounted on the bottom of the oil seperating container (1).

6. A compressor plant according to one of the preceding Claims, characterised in that the shell (20) is mounted on a holder provided on the bottom of the oil separating container (1) for an oil filter disposed inside the oil separating container between the bottom of the oil separating container and the shell.

7. A compressor plant according to Claim 6, characterised in that the holder and the oil filter are integrated into one pot-shaped filter cartridge (35) adapted to be screwed onto the bottom of the oil separating container (1), the shell (20) bearing on the closed end of the housing of the filter cartridge (35) in which an annular filter insert is traversed from the outside inwardly and in which the cleaned oil leaves the filter cartridge and thus at the same time the oil separating container through an aperture provided centrally in the longitudinal axis of the filter and in the region of which the filter cartridge is screwed onto the bottom of the oil separating container, while the oil to be filtered enters the filter cartridge (35) through apertures provided in its housing.

8. A compressor plant according to Claim 7, characterised in that the filter cartridge (35) is on the periphery of its closed pot-shaped filter housing provided with a polygonal profile onto which it is possible axially to push a ring having a correspondingly negative profile and which is rigidly connected to the shell (20) and in that the shell (20) is provided in the axis of the ring connected to it with a central gripping cam (37) such as especially a quadrilateral or hexagonal profile.

9. A compressor plant according to one of the preceding Claims, characterised in that at its top end the annular wall (15) is connected to an annular flange (18) which projects radially beyond both sides of the annular wall (15), the annular flange (18) being clamped radially inwardly between the upper end face and bearing surface (22) of the cover (19) which supports that latter, the annular wall (15) bearing radially outwardly through a radial gasket (25) on the inside wall of the oil separating container (1).
